# EUROPÄISCHE PATENTANMELDUNG

(11) **EP 2 385 501 A1**
(43) Veröffentlichungstag der Anmeldung: **09.11.2011**
(21) Anmeldenummer: 11176662.2
(22) Anmeldetag: 16.07.2007
(51) Int. Cl.: G07B 15/02

(54) **Verfahren zum Auswählen und Entwerten von elektronischen Tickets durch ein nahfeldkommunikationsfähiges elektronisches Endgerät sowie Ticketterminal**

(30) Priorität: 19.07.2006 DE 102006033466
(62) Teilanmeldung aus: 07787585.4
(71) Anmelder: Vodafone Holding GmbH, 40213 Düsseldorf (DE)
(72) Erfinder: Düsener, Mark, 80337 München (DE); Hertle, Jochen, 85521 Ottobrunn (DE)
(74) Vertreter: Müller & Schubert

(57) **Zusammenfassung**

Die vorliegende Erfindung betrifft Verfahren zum Auswählen und Entwerten von elektronischen Tickets durch ein nahfeldkommunikationsfähiges elektronisches Endgerät, insbesondere durch ein Mobiltelefon. Ferner betrifft die Erfindung ein Ticketterminal zum Entwerten von elektronischen Tickets.

## Beschreibung

Die vorliegende Erfindung betrifft zwei Verfahren zum Auswählen und Entwerten von elektronischen Tickets durch ein nahfeldkommunikationsfähiges elektronisches Endgerät, insbesondere durch ein Mobiltelefon. Ferner betrifft die Erfindung ein Ticketterminal zum Entwerten von elektronischen Tickets

Es ist seit langem bekannt Tickets, beispielsweise Fahrscheintickets, an einem Ticketautomaten auszuwählen, zu kaufen und bei Benutzung an einem Entwerter entwerten zu lassen. Diese Art des Ticketkaufes kann nachteilig sein, da zum einen die Ticketautomaten defekt sein können und zum anderen häufig Bargeld benötigt wird zum Kauf des Fahrscheintickets.

Es sind ferner Mobiltelefone mit einer integrierten Fahrscheinticketapplikation bekannt. Dies erspart den Kunden den Kauf eines Fahrscheins oder auch die Suche nach passendem Kleingeld für den Fahrschein-Automaten. Die Mobiltelefone sind mit einer Nahfeldkommunikationsfunktionalität und die Transportmittel, wie Bahn oder Bus, sind mit speziellen Lesegeräten ausgestattet. Die Fahrgäste führen im Transportmittel beim Ein- und Ausstieg ihr Mobiltelefon in geringem Abstand an den installierten Lesegeräten vorbei. Dabei erhalten sie eine Rückmeldung, ob die An-oder Abmeldung erfolgreich war. Die Fahrdaten werden sicher im Handy gespeichert. Am Ende des Monats bekommt der Kunde vom Anbieter des Transportmittels die Monatsrechnung inklusive einer Liste aller Fahrten zugesandt. Nachteilig bei einem derartigen Verfahren ist die sehr teure Infrastruktur. D.h., jedes Transportmittel muss mit speziellen Lesegeräten beim Ein- und Ausstieg, insbesondere an jedem Ein- und Ausstieg, ausgerüstet sein. Dies stellt einen immensen Kostenaufwand dar.

Einrichtungen zur Nahfeldkommunikation an sich sind bereits aus dem Stand der Technik bekannt und beispielsweise in der ISO 18092, ECMA 340 und ETSI TS 102 90 spezifiziert. Bei der Nahfeldkommunikation (NFC = Near-Field-Communication) handelt es sich generell um eine drahtlose Kommunikationstechnologie für Datenverbindungen über kurze Strecken, das heißt zur ortsnahen Kommunikation. Zwei mit entsprechenden Einrichtungen zur Nahfeldkommunikation ausgerüstete Endeinrichtungen werden kurz aneinander gehalten und identifizieren sich über die Einrichtung zur Nahfeldkommunikation. Nach erfolgreicher Identifizierung kann ein Datenaustausch stattfinden. Die Abstände für eine solche ortsnahe Kommunikation bewegen sich vorteilhaft im Bereich von wenigen Zentimetern bis zu 30cm, insbesondere im einem Bereich zwischen einem und 10 Zentimetern.

Bei der Nahfeldkommunikation werden auf so genannten RFID-Chips bzw. -Tags (RFID = Radio Frequency Identification) Daten gespeichert, die über Lesegeräte ausgelesen werden können. Ein RFID-Chip bzw. -Tag kann aktiv oder passiv ausgebildet sein. Ein aktiver RFID-Chip bzw. ―Tag weist einen Mikrochip, eine Antenne und ein Energiequelle auf, während ein passiver RFID-Chip bzw. -Tag nur einen Mikrochip und eine Antenne aufweist.

Aktive RFID-Chips bzw. -Tags befinden sich in einer Ruhestellung, in der sie keine Signale aussenden. Erst wenn sie ein bestimmtes Aktivierungssignal empfangen, aktiviert sich deren Sender. Passive Transponder beziehen ihre Energie zur Übertragung von Informationen aus empfangenen Funkwellen. D.h. ein passiver RFID-Chip bzw. -Tag bezieht die benötigte Energie zur Aussendung eines Signals aus den von einem Lesegerät ausgesandten Funkwellen.

Aufgabe der Erfindung ist es zumindest ein Verfahren zum Auswählen und Entwerten von elektronischen Tickets durch ein nahfeldkommunikationsfähiges elektronisches Endgerät, insbesondere durch ein Mobiltelefon, zu schaffen, das besonders einfach und kostengünstig durchführbar ist. Ferner soll ein Ticketterminal zu Entwerten von elektronischen Tickets geschaffen werden, durch welches elektronische Tickets besonders einfach entwertet werden und ggf. bezahlt werden können.

Diese Aufgaben werden erfindungsgemäß durch ein Verfahren zum Auswählen und Entwerten von elektronischen Tickets durch ein nahfeldkommunikationsfähiges elektronisches Endgerät mit den Merkmalen gemäß des unabhängigen Patentanspruchs 3, durch ein Verfahren zum Auswählen und Entwerten von elektronischen Tickets durch ein nahfeldkommunikationsfähiges elektronisches Endgerät mit den Merkmalen gemäß des unabhängigen Patentanspruchs 4, durch ein Verfahren zum Auswählen und Entwerten von elektronischen Tickets durch ein nahfeldkommunikationsfähiges elektronisches Endgerät mit den Merkmalen gemäß des unabhängigen Patentanspruchs 5 sowie durch Ticketterminal zum Entwerten eines elektronischen Tickets mit den Merkmalen gemäß des unabhängigen Patentanspruchs 1 gelöst. Weitere Vorteile, Merkmale, Details, Aspekte und Effekte der Erfindung ergeben sich aus den Unteransprüchen sowie der Beschreibung. Merkmale und Details, die im Zusammenhang mit den erfindungsgemäßen Verfahren gemäß des Patentanspruchs 3 beschrieben werden, gelten dabei selbstverständlich auch im Zusammenhang mit den erfindungsgemäßen Verfahren gemäß der Patentansprüche 4 und 5 sowie dem Ticketterminal gemäß des Patentanspruchs 1, und umgekehrt.

Die Aufgabe wird gemäß eines ersten Aspektes der Erfindung durch ein Verfahren zum Auswählen und Entwerten von elektronischen Tickets durch ein nahfeldkommunikationsfähiges elektronisches Endgerät, insbesondere durch ein Mobiltelefon, gelöst, wobei folgende Schritte von dem elektronischen Endgerät durchgeführt werden:
a) Aktivieren eines Tickettags, indem das elektronische Endgerät an das Tickettag, insbesondere in einem Abstand von weniger als 30cm, gehalten wird,
b) Empfangen von, vom Tickettag ausgesendeten Ticketinitialdaten,
c) Verarbeiten der empfangenen Ticketinitialdaten durch eine dem elektronischen Endgerät zugeordnete Ticketapplikation und Darstellen von, zu den Ticketinitialdaten zugehörigen Ticketinformationen durch eine Ausgabeeinrichtung des elektronischen Endgerätes,
d) Generieren eines elektronischen Tickets durch Auswahl der dargestellten Ticketinformationen,
e) Erzeugen eines Zeitstempels und Zuordnung des Zeitstempels zu dem ausgewählten elektronischen Ticket,
f) Übertragen des mit dem Zeitstempel versehenen elektronischen Tickets durch Nahfeldkommunikation an ein Signierungstag, wobei die Übertragung durch Aktivieren des Signierungstags erfolgt, wobei das elektronische Endgerät an das Signierungstag, insbesondere in einem Abstand von weniger als 30cm, gehalten wird,
g) Empfang des signierten elektronischen Tickets,
h) Abspeichern des durch Signierung entwerteten elektronischen Tickets im elektronischen Endgerät.

Das erfindungsgemäße nahfeldkommunikationsfähige elektronische Endgerät kann ein Mobiletelefon, ein PDA (PDA ― persönlicher digitaler Assistent), ein Smartphone, oder ein ähnliches kleines portables Mobilfunkgerät sein. Zur Nahfeldkommunikation weist das elektronische Endgerät zumindest eine Sende/Empfangseinheit, auch als Lesegerät bezeichnet, auf. Das Tickettag kann als aktives oder passives Tag ausgebildet sein.

In einem ersten Schritt wird das Tickettag aktiviert, indem das elektronische Endgerät an das Tickettag, insbesondere in einem Abstand von weniger als 30cm, gehalten wird. Das elektronische Endgerät wird bevorzugt in einem Abstand von weniger als 5cm an das Tickettag herangeführt. Hierdurch empfängt das elektronische Endgerät die von dem Tickettag ausgesendeten Ticketinitialdaten. Die Ticketinitialdaten stellen dabei spezielle Ticketdaten dar, aus denen hervorgeht, um welche Art von Ticket es sich handelt. So können die Ticketinitialdaten Daten über die Ticketart oder den Preis eines Tickets sein. Nach dem Empfang der Ticketinitialdaten werden diese durch eine dem elektronischen Endgerät zugeordnete Ticketapplikation verarbeitet, wobei die Ticketapplikation zu den Ticketinitialdaten zugehörige Ticketinformationen bereitstellt. Nach dem Bereitstellen der Ticketinformationen werden diese durch eine Ausgabeeinrichtung des elektronischen Endgerätes dargestellt. Der Nutzer des elektronischen Endgerätes erkennt aufgrund der Darstellung der Ticketinformation, um welche Art von Ticket es sich handelt. Die Ticketapplikation wandelt die Ticketinitialdaten in darstellbare Ticketinformationen um. Der Nutzer generiert durch Auswahl der dargestellten Ticketinformationen ein elektronisches Ticket. Die Ticketapplikation stellt die Ticketinformationen derart dar, dass der Nutzer beispielsweise durch Anklicken der Ticketinformationen oder durch verbale Eingabe einer Auswahlbestätigung das elektronische Ticket auswählt, welches dann durch das elektronische Endgerät generiert wird.

In einem nächsten Schritt erzeugt das elektronische Endgerät einen Zeitstempel und ordnet den Zeitstempel dem ausgewählten elektronischen Ticket zu. D.h. das elektronische Ticket wird mit einem Zeitstempel versehen. Um das elektronische Ticket zu entwerten, überträgt das elektronische Endgerät das mit dem Zeitstempel versehene elektronische Ticket durch Nahfeldkommunikation an ein Signierungstag, wobei die Übertragung nach Aktivieren des Signierungstags erfolgt, wobei das elektronische Endgerät an das Signierungstag, insbesondere in einem Abstand von weniger als 30cm, gehalten wird. Zur besonders sicheren Aktivierung des Signierungstags wird das elektronische Endgerät in einem Abstand von weniger als 5cm an dem Signierungstag herangeführt. Das aktivierte Signierungstag versieht das mit dem Zeitstempel versehene elektronische Ticket mit einer Signierung und sendet das signierte und mit einem Zeitstempel versehene elektronische Ticket an das elektronische Endgerät zurück. Dies geschieht beim Heranführen des elektronischen Endgeräts an das Signierungstag. Aufgrund der schnellen Datenübertragung bei der Nahfeldkommunikation empfängt das elektronische Endgerät das signierte elektronische Ticket direkt nach der Übertragung des mit dem Zeitstempel versehenen elektronischen Tickets an das Signierungstag. D.h., die Übertragung des mit dem Zeitstempel versehenen elektronischen Tickets zu dem Signierungstag und der Empfang des signierten elektronischen Tickets erfolgt beim Heran- bzw. Vorbeiführen des elektronischen Endgeräts an das bzw. dem Signierungstag. Nach dem Empfang des von dem Signierungstag signierten elektronischen Tickets durch das elektronische Endgerät speichert dieses das entwertete elektronische Ticket in einer Speichereinrichtung des elektronischen Endgeräts. Das Entwerten des elektronischen Tickets erfolgt durch die Zuordnung eines Zeitstempels zu dem elektronischen Ticket und durch die Signierung des elektronischen Tickets.

Bei der Signierung des elektronischen Tickets werden zumindest der Name und/oder der Ort des Signierungstags dem elektronischen Ticket zugeordnet. Die Signierung erfolgt vorteilhafterweise mit einer Verschlüsselung.

Durch das erfindungsgemäße Verfahren ist auf eine einfache und kostengünstige Art und Weise ein elektronisches Ticket durch ein elektronisches Endgerät auswählbar und entwertbar. Ein derartiges Verfahren erfordert eine einfache und kostengünstige Infrastruktur. D.h., zum Bereitstellen eines elektronischen Tickets dient ein Tickettag, auf dem lediglich Ticketinitialdaten abgespeichert sind. Durch Heranführen des elektronischen Endgerätes an das Tickettag wird der Ticketauswahlprozess gestartet. Durch die auf dem elektronischen Endgerät implementierte Ticketapplikation kann einfach, schnell und kostengünstig das elektronische Ticket generiert, mit einem Zeitstempel versehen und an einem weiteren Tag, dem Signierungstag, entwertet werden. Durch das zuvor beschriebene Verfahren wird auf dem elektronischen Endgerät ein entwertetes elektronisches Ticket gespeichert, das als Berechtigung zur Nutzung eines Transportmittels oder einer Veranstaltung dient. Bei den Ticket handelt es sich bevorzugt um Fahrscheinticket. Es sind aber auch Eintrittskartenticket denkbar. Das Auslesen des elektronischen Tickets kann durch ein Lesegerät einer Kontrolleinrichtung erfolgen. Hierzu wird das elektronische Endgerät an die Kontrolleinrichtung gehalten, so dass dieses das elektronische Ticket, insbesondere über eine Nahfeldkommunikationsverbindung, auslesen kann. Die zur Auswahl und zur Entwertung des elektronischen Tickets benötigten Tags sind sehr einfach und sehr kostengünstig herstellbar. Ebenso ist die auf dem elektronischen Endgerät implementierte Ticketapplikation eine einfache Softwareanwendung.

Gemäß eines weiteren Aspektes des Erfindung wird die Aufgabe durch ein Verfahren zum Auswählen und Entwerten von elektronischen Tickets durch ein nahfeldkommunikationsfähiges elektronisches Endgerät, insbesondere durch ein Mobiltelefon, gelöst, wobei folgende Schritte von dem elektronischen Endgerät durchgeführt werden:
a) Aktivieren eines Tickettags, indem das elektronische Endgerät an das Tickettag, insbesondere in einem Abstand von weniger als 30cm, gehalten wird,
b) Empfangen von, vom Tickettag ausgesendeten Ticketinitialdaten,
c) Verarbeiten der empfangenen Ticketinitialdaten durch eine dem elektronischen Endgerät zugeordnete Ticketapplikation, Anreichern der Ticketinitialdaten mit Ticketinformationen, die in der Ticketapplikation gespeichert sind oder von der Ticketapplikation mittels einer Onlineverbindung bezogen werden, und Darstellen der mit Ticketinformationen angereicherten Ticketinitialdaten durch eine Ausgabeeinrichtung des elektronischen Endgerätes,
d) Generieren eines elektronischen Tickets durch Auswahl der dargestellten, mit Ticketinformationen angereicherten Ticketinitialdaten,
e) Erzeugen eines Zeitstempels und Zuordnung des Zeitstempels zu dem ausgewählten elektronischen Ticket,
f) Übertragen des mit dem Zeitstempel versehenen elektronischen Tickets durch Nahfeldkommunikation an ein Signierungstag, wobei die Übertragung durch Aktivieren des Signierungstags erfolgt, wobei das elektronische Endgerät an das Signierungstag, insbesondere in einem Abstand von weniger als 30cm, gehalten wird,
g) Empfang des signierten elektronischen Tickets,
h) Abspeichern des durch Signierung entwerteten elektronischen Tickets im elektronischen Endgerät.

Die Verfahrensschritte a) und b) sind genauso, wie bei Verfahren gemäß des ersten Aspektes der Erfindung. Nach dem Empfang der Ticketinitialdaten werden diese durch eine dem elektronischen Endgerät zugeordnete Ticketapplikation verarbeitet, wobei die Ticketapplikation zu den Ticketinitialdaten zugehörige Ticketinformationen bereitstellt. D.h., bei dem Bereitstellen der Ticketinitialdaten werden diese durch zusätzliche Ticketinformationsdaten, welche gespeichert sind oder mittels einer Onlineverbindung bezogen wurden, angereichert und dann durch eine Ausgabeeinrichtung des elektronischen Endgerätes dargestellt. Der Nutzer des elektronischen Endgerätes erkennt aufgrund der Darstellung der Ticketinformation, um welche Art von Ticket es sich handelt. Die Ticketapplikation wandelt die Ticketinitialdaten in darstellbare Ticketinformationen um. Der Nutzer generiert durch Auswahl der dargestellten, mit Ticketinformationen angereicherten Ticketinitialdaten ein elektronisches Ticket. Die Ticketapplikation stellt die zusätzlichen Ticketinformationen derart dar, dass der Nutzer beispielsweise durch Anklicken der Ticketinformationen oder durch verbale Eingabe einer Auswahlbestätigung das elektronische Ticket auswählt, welches dann durch das elektronische Endgerät generiert wird.

Um das elektronische Ticket zu entwerten, erzeugt das elektronische Endgerät einen Zeitstempel und ordnet den Zeitstempel dem ausgewählten elektronischen Ticket zu. D.h. das elektronische Ticket wird mit einem Zeitstempel versehen. Anschließend überträgt das elektronische Endgerät das mit dem Zeitstempel versehene elektronische Ticket durch Nahfeldkommunikation an ein Signierungstag, wobei die Übertragung nach Aktivieren des Signierungstags erfolgt, wobei das elektronische Endgerät an das Signierungstag, insbesondere in einem Abstand von weniger als 30cm, gehalten wird. Zur besonders sicheren Aktivierung des Signierungstags wird das elektronische Endgerät in einem Abstand von weniger als 5cm an dem Signierungstag herangeführt. Das aktivierte Signierungstag versieht das mit dem Zeitstempel versehene elektronische Ticket mit einer Signierung und sendet das signierte und mit einem Zeitstempel versehene elektronische Ticket an das elektronische Endgerät zurück. Dies geschieht beim Heranführen des elektronischen Endgeräts an das Signierungstag. Aufgrund der schnellen Datenübertragung bei der Nahfeldkommunikation empfängt das elektronische Endgerät das signierte elektronische Ticket direkt nach der Übertragung des mit dem Zeitstempel versehenen elektronischen Tickets an das Signierungstag. D.h., die Übertragung des mit dem Zeitstempel versehenen elektronischen Tickets zu dem Signierungstag und der Empfang des signierten elektronischen Tickets erfolgt beim Heran- bzw. Vorbeiführen des elektronischen Endgeräts an das bzw. dem Signierungstag. Nach dem Empfang des von dem Signierungstag signierten elektronischen Tickets durch das elektronische Endgerät speichert dieses das entwertete elektronische Ticket in einer Speichereinrichtung des elektronischen Endgeräts. Das Entwerten des elektronischen Tickets erfolgt durch die Zuordnung eines Zeitstempels zu dem elektronischen Ticket und durch die Signierung des elektronischen Tickets.

Bei der Signierung des elektronischen Tickets werden zumindest der Name und/oder der Ort des Signierungstags dem elektronischen Ticket zugeordnet. Die Signierung erfolgt vorteilhafterweise mit einer Verschlüsselung.

Durch das erfindungsgemäße Verfahren ist auf eine einfache und kostengünstige Art und Weise ein elektronisches Ticket durch ein elektronisches Endgerät auswählbar und entwertbar. Ein derartiges Verfahren erfordert eine einfache und kostengünstige Infrastruktur. D.h., zum Bereitstellen eines elektronischen Tickets dient ein Tickettag, auf dem lediglich Ticketinitialdaten abgespeichert sind. Durch Heranführen des elektronischen Endgerätes an das Tickettag wird der Ticketauswahlprozess gestartet. Durch die auf dem elektronischen Endgerät implementierte Ticketapplikation kann einfach, schnell und kostengünstig das elektronische Ticket generiert, mit einem Zeitstempel versehen und an einem weiteren Tag, dem Signierungstag, entwertet werden. Durch das zuvor beschriebene Verfahren wird auf dem elektronischen Endgerät ein entwertetes elektronisches Ticket gespeichert, das als Berechtigung zur Nutzung eines Transportmittels oder einer Veranstaltung dient. Bei dem Ticket handelt es sich bevorzugt um Fahrscheinticket. Es sind aber auch Eintrittskartenticket denkbar. Das Auslesen des elektronischen Tickets kann durch ein Lesegerät einer Kontrolleinrichtung erfolgen. Hierzu wird das elektronische Endgerät an die Kontrolleinrichtung gehalten, so dass dieses das elektronische Ticket, insbesondere über eine Nahfeldkommunikationsverbindung, auslesen kann. Die zur Auswahl und zur Entwertung des elektronischen Tickets benötigten Tags sind sehr einfach und sehr kostengünstig herstellbar. Ebenso ist die auf dem elektronischen Endgerät implementierte Ticketapplikation eine einfache Softwareanwendung.

Gemäß eines weiteren Aspektes des Erfindung wird die Aufgabe durch ein Verfahren zum Auswählen und Entwerten von elektronischen Tickets durch ein nahfeldkommunikationsfähiges elektronisches Endgerät, insbesondere durch ein Mobiltelefon, gelöst, wobei folgende Schritte von dem elektronischen Endgerät durchgeführt werden:
a) Aktivieren eines Tickettags, indem das elektronische Endgerät an das Tickettag, insbesondere in einem Abstand von weniger als 30cm, gehalten wird,
b) Empfangen von, vom Tickettag ausgesendeten Ticketinitialdaten,
c) Verarbeiten der empfangenen Ticketinitialdaten durch eine dem elektronischen Endgerät zugeordnete Ticketapplikation und Darstellen von, zu den Ticketinitialdaten zugehörigen Ticketinformationen durch eine Ausgabeeinrichtung,
d) Generieren eines elektronischen Tickets durch Auswahl der dargestellten Ticketinformationen,
e) Übertragen des ausgewählten elektronischen Tickets an ein Ticketterminal, wobei die Übertragung durch des Ticketterminals insbesondere durch Nahfeldkommunikation erfolgt, wobei das elektronische Endgerät an das Ticketterminal, insbesondere in einem Abstand von weniger als 30cm, gehalten wird,
g) Empfang des mit einem Zeitstempel und mit einer Signierung versehenen, entwerteten elektronischen Tickets,
h) Abspeichern elektronischen Tickets im elektronischen Endgerät.

Die Schritte a) bis d) sind identisch zu den Schritten a) bis d) des zuvor geschilderten Verfahrens gemäß des ersten Aspektes der Erfindung, so dass auf die obige Beschreibung verwiesen wird. Bei diesem weiteren Verfahren zur Auswahl und Entwertung eines elektronischen Tickets überträgt das elektronische Endgerät, nach der Generierung des elektronischen Tickets durch Auswahl der dargestellten Ticketinformationen, das ausgewählte elektronische Ticket an ein Ticketterminal. Die Übertragung erfolgt vorteilhafterweise durch Nahfeldkommunikation, wobei das elektronische Endgerät an das Ticketterminal, insbesondere in einem Abstand von weniger als 30cm, gehalten wird. Zur besonders sicheren Übertragung des elektronischen Tickets wird das elektronische Endgerät in einem Abstand von weniger als 5cm an das Ticketterminal herangeführt. Das Ticketterminal versieht das elektronische Ticket mit einem Zeitstempel und einer Signierung und überträgt dieses an das elektronische Endgerät.

Das elektronische Endgerät empfängt daraufhin das mit einem Zeitstempel und einer Signierung versehene elektronische Ticket. Dies geschieht beim Heranführen des elektronischen Endgeräts an das Ticketterminal. Aufgrund der schnellen Datenübertragung bei der Nahfeldkommunikation kann das elektronische Endgerät das mit dem Zeitstempel und der Signatur versehene elektronische Ticket direkt nach der Übertragung des elektronischen Tickets an das Ticketterminal empfangen. D.h. die Übertragung des elektronischen Tickets zu dem Ticketterminal und der Empfang des mit dem Zeitstempel und der Signatur versehenen elektronischen Tickets erfolgt beim Heran- bzw. Vorbeiführen des elektronischen Endgeräts an das Ticketterminal. Nach dem Empfang des von dem Ticketterminal mit dem Zeitstempel und der Signatur versehenen elektronischen Tickets durch das elektronische Endgerät, speichert dieses das entwertete elektronische Ticket in einer Speichereinrichtung des elektronischen Endgeräts. Das Entwerten des elektronischen Tickets erfolgt durch die Zuordnung des Zeitstempels und der Signatur zu dem elektronischen Ticket in dem Ticketterminal.

Durch das weitere erfindungsgemäße Verfahren ist ebenfalls auf eine einfache und kostengünstige Art und Weise ein elektronisches Ticket durch ein elektronisches Endgerät auswählbar und entwertbar. Auch dieses Verfahren erfordert eine einfache und kostengünstige Infrastruktur. D.h., zum Bereitstellen eines elektronischen Tickets dient ein Tickettag, auf dem lediglich Ticketinitialdaten abgespeichert sind. Durch Heranführen des elektronischen Endgerätes an das Tickettag wird der Ticketauswahlprozess gestartet. Durch die auf dem elektronischen Endgerät implementierte Ticketapplikation kann einfach, schnell und kostengünstig das elektronische Ticket generiert werden und an das Ticketterminal zum Entwerten des elektronischen Tickets gesendet werden. Durch das zuvor beschriebene Verfahren wird auf dem elektronischen Endgerät das entwertete elektronische Ticket gespeichert, das als Berechtigung zur Nutzung eines Transportmittels oder einer Veranstaltung dient. Das Auslesen des elektronischen Tickets kann durch ein Lesegerät einer Kontrolleinrichtung erfolgen. Hierzu wird das elektronische Endgerät an die Kontrolleinrichtung gehalten, so dass dieses das elektronische Ticket, insbesondere durch eine Nahfeldkommunikationsverbindung, auslesen kann.

Bevorzugt ist ferner ein zuvor beschriebenes Verfahren, bei dem die Ticketinformationen der Ticketapplikation durch Empfang von Aktualisierungsdaten aktualisiert werden. Die Ticketapplikation des elektronischen Endgerätes kann "offline" arbeiten, so dass Ticketinformationen zu allen, von einem Ticketanbieter über Tickettags bereitgestellten Ticketinitialdaten in der Ticketapplikation hinterlegt sein müssen. Sobald das elektronische Endgerät einen Zugang zu einem Ticketserver des Anbieters von elektronischen Tickets erlangt, werden die Ticketinformationen durch Empfang von Aktualisierungsdaten auf dem neuesten Stand gebracht.

Ferner ist ein Verfahren vorteilhaft, bei dem die dem elektronischen Endgerät zugeordnete Ticketapplikation die Ticketinformationen über einen auf dem elektronischen Endgerät implementierten Browser erhält. D.h., die Ticketinformationen sind "online" einsehbar. Nach dem Empfang der Ticketinitialdaten werden durch die Ticketapplikation und durch den Browser die Ticketinformationen "online" bereitgestellt. Hierzu verfügt das elektronische Endgerät über einen Zugang zum Internet. Bei diesem Verfahrensschritt wird durch die Ticketapplikation gewährleistet, dass die Ticketinformationen immer auf dem neuesten Stand sind.

Ein weiterer vorteilhafter Verfahrensschritt sieht vor, dass die Darstellung der Ticketinformationen auf einer Anzeigevorrichtung des elektronischen Endgerätes erfolgt. Die Darstellung kann durch eine Lautsprechereinheit akustisch erfolgen. Bevorzugt werden die Ticketinformationen aber auf einem dem elektronischen Endgerät zugeordneten Display angezeigt.

Die Auswahl der dargestellten Ticketinformationen zum Generieren eines elektronischen Tickets erfolgt vorteilhafterweise durch Betätigen einer Auswahleinrichtung, insbesondere durch Drücken einer Taste an dem elektronischen Endgerät. Auch hier kann die Auswahl durch Sprechen in ein dem elektronischen Endgerät zugeordnetes Mikrofon erfolgen. Bevorzugt ist aber das Betätigen einer Auswahleinrichtung.

Bevorzugt ist ferner ein Verfahrensschritt, bei dem beim Generieren des elektronischen Tickets durch die Auswahl des Tickets über eine Online-Anbindung der Applikation automatisch eine benötigte Bezahlinformation an einen Bezahlserver des Anbieters der elektronischen Tickets übertragen wird. D.h., durch die Auswahl des elektronischen Tickets über eine Online-Anbindung, z.B. über einen Browser, wird automatisch die benötigte Bezahlinformation an einen Bezahlserver des Anbieters der elektronischen Tickets übertragen.

Besonders bevorzugt ist ein zuvor beschriebenes Verfahren, bei dem durch Übertragung des abgespeicherten elektronischen Tickets an einen Bezahlserver die Bezahlung des elektronischen Tickets erfolgt. Das elektronische Endgerät überträgt das oder die gespeicherte(n) elektronischen Tickets zum Bezahlen der elektronischen Tickets an einen Bezahlserver des Anbieters der elektronischen Tickets. Dabei kann das elektronische Endgerät die elektronischen Tickets dann zu dem Bezahlserver senden, wenn eine Verbindung zu diesem möglich ist. Das elektronische Endgerät kann die elektronischen Tickets auch eine Zeit lang speichern, um diese dann nach Ablauf einer bestimmten Zeitdauer an den Bezahlserver zu senden. Bei diesem so genannten Batchverfahren kann vorgesehen sein, dass nur so lange Tickets gespeichert werden, bis eine vorbestimmte Bezahlsumme erreicht ist. Ist diese überschritten, kann vorgesehen sein, dass das elektronische Endgerät keine weiteren elektronischen Tickets auswählen kann.

Bevorzugt ist ein zusätzlicher Verfahrensschritt, bei dem zur Bezahlung des elektronischen Tickets das elektronische Endgerät die abgespeicherten elektronischen Tickets über eine Funkverbindung an eine Rechnereinheit des Kommunikationsnetzes, in dem das mobile Endgerät registriert ist, sendet, wobei der Rechnereinheit ein Bezahlserver des Anbieters der elektronischen Tickets zugeordnet ist. Sollte keine Netzabdeckung vorliegen, speichert das elektronische Endgerät die entwerteten elektronischen Tickets. Sobald das elektronische Endgerät Zugang zu dem Kommunikationsnetz hat, in dem es registriert ist, sendet dieses die elektronischen Tickets zum Bezahlen der Tickets an eine Rechnereinheit des Kommunikationsnetzes. Die Rechnereinheit ist mit dem Bezahlserver verbunden, so dass über die Rechnereinheit die elektronischen Tickets an den Bezahlserver weitergeleitet werden.

Vorteilhaft ist ferner ein Verfahrensschritt, bei dem zur Bezahlung des elektronischen Tickets das elektronische Endgerät die abgespeicherten elektronischen Tickets über eine Funkverbindung, insbesondere über einen Nahfeldkommunikationsverbindung, an das Ticketterminal sendet, wobei dem Ticketterminal ein Bezahlserver des Anbieters der elektronischen Tickets zugeordnet ist. Dieser Verfahrensschritt ermöglicht eine Bezahlung der elektronischen Tickets, ohne dass das elektronische Endgerät Zugang zu dem Kommunikationsnetz, in dem es registriert ist, hat. Das Ticketterminal ist dauerhaft mit dem Bezahlserver verbunden. Das elektronische Endgerät sendet die gespeicherten elektronischen Tickets bevorzugt über eine Nahfeldkommunikationsverbindung an das Ticketterminal. Hierbei wird das elektronische Endgerät bis zu einem Abstand von wenigen Zentimetern an das Ticketterminal herangeführt. Nach dem Empfang der elektronischen Tickets sendet das Ticketterminal die elektronischen Tickets an den verbundenen Bezahlserver weiter.

Ferner ist ein Verfahrensschritt bevorzugt, bei dem zur Kontrolle des elektronischen Tickets das elektronische Ticket an eine Kontrolleinrichtung gesendet wird. Hierdurch kann beispielsweise ein Kontrolleur überprüfen, ob ein Fahrgast ein gültiges Ticket zum Befahren der kontrollierten Verbindung aufweist. Das elektronische Ticket wird bevorzugt durch eine Nahfeldkommunikationsverbindung von dem elektronischen Endgerät an ein entsprechendes Lesegerät des Kontrolleurs übertragen.

Gemäß eines letzten Aspektes der Erfindung wird die Aufgabe durch ein Ticketterminal zum Entwerten von elektronischen Tickets, mit einer Empfangseinrichtung zum Empfangen eines durch ein elektronisches Endgerät generierten elektronischen Tickets, mit einer Einrichtung zum Erzeugen eines Zeitstempels, mit einer Signierungseinrichtung sowie mit einer Übertragungseinrichtung zum Übertragen des mit einem Zeitstempel und einer Signierung versehenen elektronischen Tickets, gelöst. Ein derartiges Ticketterminal ist kostengünstig und ermöglicht ein Entwertung des von einem elektronischen Endgerätes ausgewählten elektronischen Tickets.

Besonders vorteilhaft ist ein Ticketterminal, bei dem die Übertragungseinrichtung des Ticketterminals zur Übertragung des elektronischen Tickets zu einem Kommunikationsnetz zugeordneten Bezahlserver ausgebildet ist.

Nachfolgend werden abgewandelte Ausführungsformen der Erfindung aufgeführt.

Die Erfindung erleichtert den Vertrieb von Tickets im privaten und öffentlichen Verkehr, im Veranstaltungswesen, o. Ä.. Die Erfindung ermöglicht durch den Einsatz mobiler Kommunikationsgeräte den Vertrieb von Fahrscheinen, Zugangsberechtigungen etc., möglichst einfach und kostengünstig.

Durch die Erfindung bedarf es keiner teuren Infrastruktur für den Check in Check out Betrieb.

Die Erfindung ermöglicht, dass die Auswahl eines Tickets, sowie der Kauf und die Bezahlung über das mobile Endgerät abgewickelt werden. Als Infrastruktur sind evtl. Tarifposter mit NFC Tags und optional einfache Geräte (online oder offline) mit dynamischen NFC Tags, welche die Tarifstruktur vermitteln und/oder einen Zeitstempel mitgeben, gedacht.

### 1) Tarifstruktur auf dem Endgerät

Durch die Tag-Infrastruktur via Poster oder einfacher Kartenterminals (s.o.) kann auf dem elektronischen Endgerät ein Menü gestartet werden (offline Applikation oder online Abfrage via Browser) über welches Tickets gekauft werden können. Hierbei werden durch das Tag Initialdaten, wie z.B. die Ticketarten und Preise (oder nur Preisstufen) übermittelt. Der Rest wird dann im Telefon dargestellt.

Im offline Fall erfolgt ein regelmäßiger Update der Tarifdaten im Handset sobald Netzwerk-Coverage besteht.

### 2)Ticketqenerierunq durch das Kartenterminal mit zugeordnetem Tag

Offlinemode:
Durch eine kryptographische Operation im Tag kann ein Ticket erstellt werden.
Hierzu generiert das Endgerät einen Token (z.B. Zeitstempel), sendet ihn an das Tag, empfängt ihn signiert wieder und speichert ihn als Ticket.

Onlinemode:
Bei der Herstellung eines Kontaktes zwischen Kartenterminal und Handy generiert das Kartenterminal eine Anfrage nach einem Ticket beim zentralen Ticketserver. Das Ticket wird zentral generiert, mit digitaler Signatur und Zeitstempel versehen und dann über das Kartenterminal ins Handy übertragen. Das Kartenterminal besitzt dazu eine online Verbindung

### 3) Zeitstempel

Beim "Entwerten" des Tickets auf dem sicheren Chip (z.B. der SIM Karte) wird von der Applikation aktiv ein "Zeitstempel" vom Trägergerät (z.B. dem mobilen Telefon) ermittelt.

Bei Kontrolle und optional in regelmäßigen Intervallen wird dann ein weiterer Zeitstempel abgefragt, so dass die relative Dauer und damit die Validität des Tickets überprüfbar wird. Bei Verändern der Systemzeit wird das Ticket entweder nicht berührt (weil eine Änderung nur eine Änderung der Anzeige bedeutet) oder wird invalid.

### 4)Bezahlen

Falls keine Onlineverbindung möglich ist, weil es die Netz-Abdeckung nicht erlaubt (z.B. im Tiefgeschoss einer U-Bahn), gibt es zwei Möglichkeiten des Bezahlens:
Über das Kartenterminal:
   Hier wird die online Verbindung des Kartenterminals benützt, um die Bezahldaten aus dem Handy über NFC an das Kartenterminal und von dort an den Bezahlserver übertragen.
Im Batchprozess:
   Hier werden die gekauften Tickets bis zu einem festgesetzten Maximal-Betrag gespeichert. Sobald wieder Netzabdeckung besteht wird die Ticket-Applikation getriggert, um die Bezahlvorgänge für die gespeicherten Tickets auszulösen.

## Patentansprüche

1. Ticketterminal zum Entwerten von elektronischen Tickets, mit einer Empfangseinrichtung zum Empfangen eines durch ein elektronisches Endgerät generierten elektronischen Tickets, mit einer Einrichtung zum Erzeugen eines Zeitstempels und einer Signierungseinrichtung, mit einer Übertragungseinrichtung zum Übertragen des mit einem Zeitstempel und einer Signierung versehenen elektronischen Tickets.

2. Ticketterminal nach Anspruch 1, **dadurch gekennzeichnet, dass** die Übertragungseinrichtung des Ticketterminals zur Übertragung des elektronischen Tickets zu einem Kommunikationsnetz zugeordneten Bezahlserver ausgebildet ist.

3. Verfahren zum Auswählen und Entwerten von elektronischen Tickets durch ein nahfeldkommunikationsfähiges elektronisches Endgerät, insbesondere durch ein Mobiltelefon, **gekennzeichnet durch** folgende von dem elektronischen Endgerät durchgeführte Schritte:
a) Aktivieren eines Tickettags, indem das elektronische Endgerät an das Tickettag, insbesondere in einem Abstand von weniger als 30cm, gehalten wird,
b) Empfangen von, vom Tickettag ausgesendeten Ticketinitialdaten,
c) Verarbeiten der empfangenen Ticketinitialdaten **durch** eine dem elektronischen Endgerät zugeordnete Ticketapplikation und Darstellen von, zu den Ticketinitialdaten zugehörigen Ticketinformationen **durch** eine Ausgabeeinrichtung des elektronischen Endgerätes,
d) Generieren eines elektronischen Tickets **durch** Auswahl der dargestellten Ticketinformationen,
e) Erzeugen eines Zeitstempels und Zuordnung des Zeitstempels zu dem ausgewählten elektronischen Ticket,
f) Übertragen des mit dem Zeitstempel versehenen elektronischen Tickets **durch** Nahfeldkommunikation an ein Signierungstag, wobei die Übertragung **durch** Aktivieren des Signierungstags erfolgt, wobei das elektronische Endgerät an das Signierungstag, insbesondere in einem Abstand von weniger als 30cm, gehalten wird,
g) Empfang des signierten elektronischen Tickets,
h) Abspeichern des **durch** Signierung entwerteten elektronischen Tickets im elektronischen Endgerät.

4. Verfahren zum Auswählen und Entwerten von elektronischen Tickets durch ein nahfeldkommunikationsfähiges elektronisches Endgerät, insbesondere durch ein Mobiltelefon, **gekennzeichnet durch** folgende von dem elektronischen Endgerät durchgeführte Schritte:
a) Aktivieren eines Tickettags, indem das elektronische Endgerät an das Tickettag, insbesondere in einem Abstand von weniger als 30cm, gehalten wird,
b) Empfangen von, vom Tickettag ausgesendeten Ticketinitialdaten,
c) Verarbeiten der empfangenen Ticketinitialdaten **durch** eine dem elektronischen Endgerät zugeordnete Ticketapplikation, Anreichern der Ticketinitialdaten mit Ticketinformationen, die in der Ticketapplikation gespeichert sind oder von der Ticketapplikation mittels einer Onlineverbindung bezogen werden, und Darstellen der mit Ticketinformationen angereicherten Ticketinitialdaten **durch** eine Ausgabeeinrichtung des elektronischen Endgerätes,
d) Generieren eines elektronischen Tickets **durch** Auswahl der dargestellten, mit Ticketinformationen angereicherten Ticketinitialdaten,
e) Erzeugen eines Zeitstempels und Zuordnung des Zeitstempels zu dem ausgewählten elektronischen Ticket,
f) Übertragen des mit dem Zeitstempel versehenen elektronischen Tickets **durch** Nahfeldkommunikation an ein Signierungstag, wobei die Übertragung **durch** Aktivieren des Signierungstags erfolgt, wobei das elektronische Endgerät an das Signierungstag, insbesondere in einem Abstand von weniger als 30cm, gehalten wird,
g) Empfang des signierten elektronischen Tickets,
h) Abspeichern des **durch** Signierung entwerteten elektronischen Tickets im elektronischen Endgerät.

5. Verfahren zum Auswählen und Entwerten von elektronischen Tickets durch ein nahfeldkommunikationsfähiges elektronisches Endgerät, insbesondere durch ein Mobiltelefon, **gekennzeichnet durch** folgende von dem elektronischen Endgerät durchgeführte Schritte:
a) Aktivieren eines Tickettags, indem das elektronische Endgerät an das Tickettag, insbesondere in einem Abstand von weniger als 30cm, gehalten wird,
b) Empfangen von, vom Tickettag ausgesendeten Ticketinitialdaten,
c) Verarbeiten der empfangenen Ticketinitialdaten **durch** eine dem elektronischen Endgerät zugeordnete Ticketapplikation und Darstellen von, zu den Ticketinitialdaten zugehörigen Ticketinformationen **durch** eine Ausgabeeinrichtung,
d) Generieren eines elektronischen Tickets **durch** Auswahl der dargestellten Ticketinformationen,
e) Übertragen des ausgewählten elektronischen Tickets an ein Ticketterminal, wobei die Übertragung **durch** des Ticketterminals insbesondere **durch** Nahfeldkommunikation erfolgt, wobei das elektronische Endgerät an das Ticketterminal, insbesondere in einem Abstand von weniger als 30cm, gehalten wird,
g) Empfang des mit einem Zeitstempel und mit einer Signierung versehenen, entwerteten elektronischen Tickets,
h) Abspeichern elektronischen Tickets im elektronischen Endgerät.

6. Verfahren nach einem der Ansprüche 3 bis 5, **dadurch gekennzeichnet, dass** die Ticketinformationen der Ticketapplikation durch Empfang von Aktualisierungsdaten aktualisiert werden.

7. Verfahren nach einem der Ansprüche 3 bis 6, **dadurch gekennzeichnet, dass** die dem elektronischen Endgerät zugeordnete Ticketapplikation die Ticketinformationen über einen auf dem elektronischen Endgerät implementierten Browser erhält und/oder dass die Darstellung der Ticketinformationen auf einer Anzeigevorrichtung des elektronischen Endgerätes erfolgt.

8. Verfahren nach einem der Ansprüche 3 bis 7, **dadurch gekennzeichnet, dass** die Auswahl der dargestellten Ticketinformationen zum Generieren eines elektronischen Tickets durch Betätigen einer Auswahleinrichtung, insbesondere durch Drücken einer Taste, erfolgt.

9. Verfahren nach einem der Ansprüche 3 bis 8, **dadurch gekennzeichnet, dass** beim Generieren des elektronischen Tickets durch die Auswahl des Tickets über eine Online-Anbindung der Applikation automatisch eine benötigte Bezahlinformation an einen Bezahlserver des Anbieters der elektronischen Tickets übertragen wird.

10. Verfahren nach einem der Ansprüche 3 bis 9, **dadurch gekennzeichnet, dass** durch Übertragung des abgespeicherten elektronischen Tickets an einen Bezahlserver die Bezahlung des elektronischen Tickets erfolgt.

11. Verfahren nach Anspruch 10, **dadurch gekennzeichnet, dass** zur Bezahlung des elektronischen Tickets das elektronische Endgerät die abgespeicherten elektronischen Tickets über eine Funkverbindung, insbesondere über einen Nahfeldkommunikationsverbindung, an eine Rechnereinheit des Kommunikationsnetzes, in dem das mobile Endgerät registriert ist, sendet, wobei der Rechnereinheit ein Bezahlserver des Anbieters der elektronischen Tickets zugeordnet ist, oder dass zur Bezahlung des elektronischen Tickets das elektronische Endgerät die abgespeicherten elektronischen Tickets über eine Funkverbindung an das Ticketterminal sendet, wobei dem Ticketterminal ein Bezahlserver des Anbieters der elektronischen Tickets zugeordnet ist

12. Verfahren nach einem der Ansprüche 3 bis 11, **dadurch gekennzeichnet, dass** zur Kontrolle des elektronischen Tickets das elektronische Ticket an eine Kontrolleinrichtung gesendet wird.
